# FASCICULE DE BREVET EUROPEEN

(11) **EP 0 666 142 B1**
(45) Date de publication et mention de la délivrance du brevet: **18.11.1998**
(21) Numéro de dépôt: 95400207.7
(22) Date de dépôt: 01.02.1995
(51) Int. Cl.: B24C 1/10, B24C 3/32

(54) **Procédé et dispositif pour le traitement de surface et la mise en précontrainte de la paroi intérieure d'une cavité**
Verfahren und Vorrichtung für die Oberflächenbehandlung und für die Vorspannung der Innenwand eines Hohlraumes
Method and device for the surface treatment and for the pre-stressing of the inner wall of a cavity

(30) Priorité: 04.02.1994 FR 9401275
(43) Date de publication de la demande: 09.08.1995
(73) Titulaire: GEC ALSTHOM ELECTROMECANIQUE SA, 75016 Paris (FR)
(72) Inventeur: Coulon, André, F-90160 Bessoncourt (FR)
(74) Mandataire: Gosse, Michel

(56) Documents cités:
- WO-A-92/13679
- DE-A- 3 917 380
- FR-A- 2 689 431
- US-A- 5 085 747
- DATABASE WPI Week 1579 Derwent Publications Ltd., London, GB; AN 79-D2749B/15 & SU-A-608 564 (STEBELKOV) , 24 Mai 1978
- DATABASE WPI Week 3590 10 Octobre 1990 Derwent Publications Ltd., London, GB; AN 90-266661/35 & SU-A-1 521 564 (LENGD TURBINE BLADE) , 15 Novembre 1989

## Description

La présente invention concerne un procédé de traitement de surface et de mise en précontrainte de compression de la paroi intérieure d'une cavité comportant au moins un orifice, d'un tube, d'un alésage ou d'un trou usiné dans une pièce de mécanique.

Elle concerne également un dispositif pour la mise en oeuvre de ce procédé.

L'amélioration de l'état de surface d'une cavité, d'un tube, d'un alésage ou d'un trou usiné dans une pièce de mécanique, et la mise en compression de cette surface sont connues de l'homme de métier. A titre d'exemple, on peut pratiquer un sablage ou un corindonage pour atteindre ces objectifs. Toutefois, les effets de ces méthodes sont limités et on utilise plus couramment un grenaillage avec des billes d'acier, de verre ou de céramique. Pour traiter certaines surfaces, en particulier les parois d'une cavité de petites dimensions et notamment les parois d'un tube, d'un alésage ou d'un trou usiné ayant des dimensions longitudinales beaucoup plus importantes que ses dimensions transversales, ces méthodes connues sont inopérantes. Un grenaillage habituel par projection de billes au travers de buses orientées vers la pièce à traiter ne donne aucun résultat sur les parois d'une cavité telle que définie ci-dessus, étant donné que la seule circulation possible des billes dans la cavité s'effectue selon une direction sensiblement parallèle aux parois à traiter. Les impacts des billes sur les parois n'ayant pas lieu, ou du moins pas d'une manière suffisante pour assurer un traitement efficace de la surface, cette méthode ne peut pas être utilisée valablement dans ce cas.

Une telle situation se présente notamment dans le domaine de la fabrication de turbines et plus particulièrement lors du montage des aubes de turbines dans les disques d'un rotor. Ce montage consiste à brocher deux peignes imbriqués, soit le peigne de l'aube et le peigne du disque par deux ou trois broches de fixation traversant les peignes imbriqués de part en part.

Le montage habituel des aubes consiste à réaliser indépendamment sur l'aube et sur le disque un pré-trou de diamètre inférieur à celui du trou final, avant la mise en place de l'aube sur le disque. La mise à la cote du trou se fait au moyen d'un outil tel que par exemple un alésoir. Toutefois, l'état de surface du trou est de médiocre qualité, et l'outil, en écrouissant tangentiellement le métal, induit des contraintes résiduelles de traction, ce qui entraîne une grande sensibilité à la fissuration sous contrainte et une sensibilité accrue si des corrosions sont possibles. Pour ces raisons, une amélioration de l'état de surface s'impose particulièrement dans ce domaine où une grande fiabilité du montage est requise.

SU-A-608 564 qui représente l'état de la technique le plus proche, dévoile un procédé et un dispositif tels que décrits dans les préambules des revendications 1, 8.

Le procédé selon l'invention se propose de pallier les inconvénients de l'art antérieur et permet d'améliorer l'état de surface d'une manière suffisante pour satisfaire aux exigences les plus élevées dans des domaines où la qualité est synonyme de sécurité.

Ce but est atteint par le procédé selon la revendication 1, où l'on procède à un grenaillage par ultra-sons en introduisant dans ladite cavité une grenaille composée de billes d'un diamètre déterminé et en mettant ces billes en résonance vibratoire au moyen d'un vibrateur . Le vibrateur, parfois appelé sonotrode est un appareil en forme de pot, réalisé dans un matériau à faible capacité d'amortissement des vibrations (par exemple le titane), destiné à amplifier ou entretenir un mouvement vibratoire disposé à proximité dudit orifice de ladite cavité et excitée par un excitateur-vibreur.

De préférence, l'on utilise un vibrateur en forme de pot ayant une partie enflée et une partie tubulaire et l'on excite ledit vibrateur à sa ou à une de ses fréquences propres.

Lorsque l'on utilise un tel vibrateur, l'on introduit faiblement l'extrémité libre de ladite partie tubulaire dans ladite cavité.

L'on peut également utiliser un vibrateur dont l'extrémité libre de ladite partie tubulaire est pourvue d'un flasque d'appui et dans ce cas l'on plaque ledit flasque contre la matière entourant ledit orifice de ladite cavité.

Dans le cas d'une cavité traversante, l'on plaque sur un deuxième orifice, opposé audit orifice à proximité duquel est disposée le vibrateur, un réflecteur agencé pour renvoyer les billes dans la cavité.

De préférence l'on utilise comme réflecteur une plaque réalisée en un métal ou un alliage métallique identique à celui du vibrateur.

De façon avantageuse, l'on détermine les dimensions du vibrateur de telle manière qu'on obtient un noeud de vibration dans la partie enflée et un ventre de vibration à l'extrémité libre de la partie tubulaire.

Dans le cas d'un tube dudgonné, caractérisé en ce que l'on injecte un jet d'air comprimé par un deuxième orifice opposé audit orifice à proximité duquel est disposée le vibrateur, pour limiter le champ de déplacement des billes.

Dans ce même but, le dispositif selon la revendication 8 comporte un vibrateur, un excitateur-vibreur agencé pour exciter le vibrateur, et de la grenaille constituée de billes de diamètre prédéterminé, ces billes étant destinées à se mettre en résonance vibratoire à l'intérieur de ladite cavité, lorsque le vibrateur est monté à proximité de l'orifice de cette cavité et excitée par ledit excitateur-vibreur.

Dans la forme de réalisation préférée du dispositif, l'excitateur-vibreur est agencé pour exciter le vibrateur à sa ou à une de ses fréquences propres.

Dans cette forme de réalisation, ledit vibrateur comporte une partie enflée et une partie tubulaire et en ce que ses dimensions sont choisies pour qu'un noeud de vibration se forme dans sa partie enflée et qu'un ventre de vibration se forme à l'extrémité libre de sa partie tubulaire.

De préférence, ladite partie tubulaire a une extrémité libre dont la dimension transversale est légèrement inférieure à celle de l'orifice de ladite cavité.

Dans une variante de réalisation, ladite partie tubulaire comporte un flasque d'appui à son extrémité libre.

De façon avantageuse, le dispositif comporte un réflecteur agencé pour être plaqué contre un deuxième orifice de ladite cavité, opposé audit orifice à proximité duquel est disposée le vibrateur.

La présente invention sera mieux comprise en référence à la description d'exemples de réalisation et aux dessins annexés dans lesquels :
la figure 1 représente une vue en coupe radiale d'un disque de turbine dans lequel est implanté une aube de turbine,
la figure 2 représente une vue en coupe selon un plan perpendiculaire à l'axe du disque de turbine de la figure 1,
la figure 3 représente une vue en coupe axiale d'une première forme de réalisation du dispositif de l'invention,
la figure 4 représente une vue en coupe axiale d'une deuxième forme de réalisation du dispositif de l'invention, et
la figure 5 représente une vue en coupe axiale du vibrateur et illustre son principe de fonctionnement.

En référence aux figures 1 et 2, des aubes 10 de turbine sont montées sur un disque 11 au moyen de deux peignes imbriqués 12 et sont rendues solidaires du disque, par exemple par trois broches 13 qui sont chassées dans des alésages appropriés ménagés à travers le disque 11 et les peignes imbriqués 12. Comme l'alésage doit être très précis et que l'état de la surface est critique, il est nécessaire d'effectuer un surfaçage et une mise en contrainte de compression de la paroi interne de la cavité définie par ledit alésage.

Le dispositif utilisé est représenté dans deux variantes de réalisation par les figures 3 et 4.

Ce dispositif comporte essentiellement un vibrateur 20 en forme de pot dont une extrémité 21 est définie par un élément tubulaire 22 de longueur déterminée. Un excitateur-vibreur 23 à haute fréquence est associé à ce vibrateur pour assurer son excitation. Pour obtenir le traitement de surface souhaité de la paroi intérieure de la cavité 24, on place l'ensemble vibrateur 20 et excitateur-vibreur 23 à un orifice 25 de cette cavité. Dans la réalisation représentée par la figure 3, l'élément tubulaire 22 du vibrateur 20 a un diamètre légèrement inférieur à celui de la cavité 24 et son extrémité est engagée de quelques millimètres dans cette cavité. Dans la réalisation représentée par la figure 4, l'élément tubulaire 22 du vibrateur 20 est munie d'un flasque 26 de forme annulaire entourant l'extrémité libre de cet élément. Cette variante permet d'utiliser le vibrateur pour différents diamètres de cavités. Le flasque est plaqué contre la paroi entourant l'orifice 25.

Dans l'exemple représenté, la cavité 24 est traversante et un réflecteur 27 est utilisé pour obturer l'orifice 28 opposé à l'orifice 25. Ce réflecteur est constitué par une plaque plane qui est de préférence réalisée dans le même métal que le vibrateur, par exemple en titane ou alliage de titane. Dans le cas d'un tube dudgeonné, le réflecteur peut être remplacé par un jet d'air comprimé envoyé à l'intérieur du tube pour limiter le champ de déplacement des billes. Le traitement de surface proprement dit est fait par des billes 29 de préférence en acier qui sont préalablement placées dans la cavité et qui sont mises en vibration par le vibrateur 20 qui produit une résonance vibratoire sous l'excitation de l'excitateur-vibreur 23. La longueur et le diamètre du vibrateur, et notamment de l'élément tubulaire 22, sont choisis de telle façon que l'une de ses fréquences soit bien déterminée et se situe entre 10 et 30 MHz et de préférence soit environ égale à 20 MHz. Le matériau retenu pour la fabrication du vibrateur est un métal ou un alliage métallique ayant un faible coefficient d'amortissement vibratoire tel que par exemple le titane. Le réflecteur 27 est utilisé pour renvoyer les billes 29 dans le champ à traiter.

La figure 5 représente le vibrateur 20 vue en coupe axiale et permet de comprendre son fonctionnement. Ce vibrateur est excité à sa fréquence propre ou à une de ses fréquences propres. Le noeud ou un des noeuds de vibration 30 se produit dans sa partie enflée 31. Le ventre ou un des ventres de vibration 32 est situé à l'extrémité de l'élément tubulaire 22. La longueur de cet élément tubulaire est déterminée de façon à ce qu'un ventre de vibration corresponde à son extrémité d'où les billes sont injectées dans la cavité.

Sous l'effet de l'excitation du vibrateur, les billes se mettent en mouvement très violent et viennent heurter les parois à grenailler dans toutes les directions et un grand nombre de fois, ce qui provoque un matage important desdites parois et, de ce fait, un arasage des traces de l'alésoir tout en induisant des contraintes résiduelles de compression sur une épaisseur pouvant être supérieure à celle d'un grenaillage classique.

L'intérêt d'un grenaillage par ultra-sons en comparaison avec le grenaillage classique est multiple : on constate une usure bien moins grande des billes qui conservent leur sphéricité beaucoup plus longtemps. Les impacts étant multidirectionnels, alors que dans un grenaillage classique les billes sont projetées selon une seule direction, le champ de contraintes résiduelles de compression est isotrope. En conséquence, grâce au grenaillage par ultrasons, on atteint un meilleur état de surface final et une mise en compression d'une épaisseur supérieure à celle atteinte par un grenaillage classique.

## Revendications

1. Procédé de traitement de surface et de mise en précontrainte de compression de la paroi intérieure d'une cavité (24) comportant au moins un orifice (25), d'un tube, d'un alésage ou d'un trou usiné dans une pièce de mécanique, où l'on procède à un grenaillage par ultrasons en introduisant dans ladite cavité une grenaille composée de billes (29) d'un diamètre déterminé et en les mettant en résonance vibratoire au moyen d'un vibrateur (20) disposé à proximité dudit orifice (25) de ladite cavité (24) et excité par un excitateur-vibreur (23) excité à sa ou à une de ses fréquences propres, caractérisé en ce que le vibrateur est en forme de pot ayant une partie enflée couplée à l'exitateur-vibrateur (23) à haute fréquence et une partie tubulaire à l'opposée de l'exitateur-vibrateur à haute fréquence de diamètre inférieur au diamètre de la partie enflée, et en ce que l'on

2. Procédé selon la revendication 1, caractérisé en ce que l'on introduit faiblement l'extrémité libre (21) de ladite partie tubulaire dans ladite cavité (24).

3. Procédé selon la revendication 1, caractérisé en ce que l'on utilise un vibrateur (20) dont l'extrémité libre de ladite partie tubulaire est pourvue d'un flasque d'appui (26) et en ce que l'on, plaque ledit flasque (26) contre la matière entourant ledit orifice (25) de ladite cavité (24).

4. Procédé selon la revendication 1, appliqué à une cavité traversante, caractérisé en ce que l'on plaque sur un deuxième orifice (28), opposé audit orifice (25) à proximité duquel est disposé le vibrateur (20), un réflecteur (27) agencé pour renvoyer les billes (29) dans la cavité (24).

5. Procédé selon la revendication 4, caractérisé en ce que l'on utilise comme réflecteur (27) une plaque réalisée en un métal ou un alliage métallique identique à celui de vibrateur.

6. Procédé selon la revendication 1, caractérisé en ce que l'on détermine les dimensions du vibrateur (20) de telle manière qu'on obtient un noeud de vibration (30) dans la partie enflée et un ventre de vibration à l'extrémité libre de la partie tubulaire.

7. Procédé selon la revendication 1, appliqué à un tube dudgeonné, caractérisé en ce que l'on injecte un jet d'air comprimé par un deuxième orifice (28) opposé audit orifice (25) à proximité duquel est disposé le vibrateur (20), pour limiter le champ de déplacement des billes (29).

8. Dispositif de traitement de surface et de mise en précontrainte de compression de la paroi intérieure d'une cavité comportant au moins un orifice, d'un tube, d'un alésage ou d'un trou usiné dans une pièce mécanique, pour la mise en oeuvre du procédé selon la revendication 1, comportant un vibrateur (20), un excitateur-vibreur (23) agencé pour exciter le vibrateur, et de la grenaille constituée de billes (29) de diamètre prédéterminé, ces billes étant destinées à se mettre en résonance vibratoire à l'intérieur de ladite cavité (24), lorsque le vibrateur est monté à proximité de l'orifice (25) de cette cavité par ledit excitateur-vibreur caractérisé en ce que le vibrateur est en forme de pot ayant une partie enflée couplée à l'exitateur-vibrateur à haute fréquence et une partie tubulaire à l'opposée de l'exitateur-vibrateur à haute fréquence de diamètre inférieur au diamètre de la partie enflée.

9. Dispositif selon la revendication 8, caractérisé en ce que l'excitateur-vibreur (23) est agencé pour exciter le vibrateur à sa ou à une de ses fréquences propres.

10. Dispositif selon la revendication 9, caractérisé en ce que ledit vibrateur (20) comporte une partie enflée (31) et une partie tubulaire (22) et en ce que ses dimensions sont choisies pour qu'un noeud de vibration (30) se forme dans sa partie enflée et qu'un ventre de vibration (32) se forme à l'extrémité libre de sa partie tubulaire.

11. Dispositif selon la revendication 10, caractérisé en ce que ladite partie tubulaire (22) a une extrémité libre (21) dont la dimension transversale est légèrement inférieure à celle de l'orifice (25) de ladite cavité (24).

12. Dispositif selon la revendication 10, caractérisé en ce que ladite partie tubulaire (22) comporte un flasque d'appui (26) à son extrémité libre (21).

13. Dispositif selon la revendication 8, caractérisé en ce qu'il comporte un réflecteur (27) agencé pour être plaqué contre un deuxième orifice (28) de ladite cavité (24), opposé audit orifice (25) à proximité duquel est disposé le vibrateur.

14. Dispositif selon la revendication 13, caractérisé en ce que ledit réflecteur (27) est constitué par une plaque réalisée en un métal ou un alliage métallique identique à celui du vibrateur.

## Claims

1. A method of surface treating and putting under compression prestress the inside wall of a cavity (24) that includes at least one orifice (25), of a tube, of a bore, or of a hole machined in a mechanical part, where ultrasound shot-blasting is performed by inserting into said cavity shot made up of balls (29) of determined diameter and by setting them into vibratory resonance by means of a vibrator (20) that is disposed in the proximity of said orifice (25) of said cavity (24), and that is excited by a vibration exciter (23) which is excited at its resonant frequency, or at one of its resonant frequencies, the method being characterized in that the vibrator is bulb-shaped, having an enlarged portion coupled to the high frequency vibration excitor (23), and a tubular portion remote from the high frequency vibration excitor of diameter smaller than the diameter of the enlarged portion.

2. A method according to claim 1, characterized in that the free end (21) of said tubular portion is inserted a short distance into said cavity (24).

3. A method according to claim 1, characterized in that the free end of said tubular portion of the vibrator (20) used is provided with a thrust flange (26), and in that said flange (26) is pressed against the material surrounding said orifice (25) of said cavity (24).

4. A method according to claim 1, applied to a through cavity, characterized in that a reflector is pressed against a second orifice (28) opposite said orifice (25) in the vicinity of which the vibrator (20) is disposed, the reflector (27) being organized to return balls (29) back into the cavity (24).

5. A method according to claim 4, characterized in that the reflector (27) is a metal plate made of a metal or a metal alloy that is identical to that of the vibrator.

6. A method according to claim 1, characterized in that the dimensions of the vibrator (20) are determined in such a manner as to obtain a vibration node (30) in the enlarged portion thereof and a vibration antinode at the free end of said tubular portion.

7. A method according to claim 1, applied to a tube secured by tube expansion, the method being characterized in that a jet of compressed air is injected via a second orifice (28) opposite said orifice (25) in the vicinity of which the vibrator (20) is disposed, for the purpose of limiting the displacement field of the balls (29).

8. Apparatus for surface treating and compression prestressing the inside wall of a cavity including at least one orifice, of a tube, a bore, or a hole machined in a mechanical part, for the purpose of implementing the method of claim 1, the apparatus comprising a vibrator (20), a vibration exciter (23) disposed to excite the vibrator, and shot constituted by balls (29) of predetermined diameter, the balls being designed to be put into vibratory resonance inside said cavity (24) by said vibration exciter when the vibrator is mounted in the vicinity of the orifice (25) of said cavity, the apparatus being characterized in that the vibrator is bulb-shaped, having an enlarged portion coupled to the high frequency vibration excitor, and a tubular portion remote from the high frequency vibration excitor of diameter smaller than the diameter of the enlarged portion.

9. Apparatus according to claim 8, characterized in that the vibration exciter (23) is organized to excite the vibrator at its resonant frequency or at one of its resonant frequencies.

10. Apparatus according to claim 9, characterized in that said vibrator (20) includes an enlarged portion (31) and a tubular portion (22), and in that its dimensions are selected so that a vibration node (30) forms in its enlarged portion and a vibration antinode (32) forms at the free end of its tubular portion.

11. Apparatus according to claim 10, characterized in that said tubular portion (22) has a free end (21) whose transverse dimension is slightly smaller than the transverse dimension of the orifice (25) of said cavity (24).

12. Apparatus according to claim 10, characterized in that said tubular portion (22) includes a thrust flange (26) at its free end (21).

13. Apparatus according to claim 8, characterized in that it includes a reflector (27) designed to be pressed against a second orifice (28) of said cavity (24) opposite said orifice (25) in the vicinity of which the vibrator is disposed.

14. Apparatus according to claim 13, characterized in that said reflector (27) is constituted by a plate made of a metal or a metal alloy that is identical to that of the vibrator.

## Patentansprüche

1. Verfahren zur Oberflächenbehandlung und zum unter Druckvorspannung Setzen der Innenwand eines mindestens eine Öffnung (25) umfassenden Hohlraums (24) einer Röhre, einer Bohrung oder eines Loches, die/das in ein mechanisches Werkstück gearbeitet ist, bei dem man ein Ultraschall-Strahlputzen vornimmt, indem man in den Hohlraum ein Strahlmittel einführt, das sich aus Kugeln (29) eines bestimmten Durchmessers zusammensetzt, indem man sie in Schwingungsresonanz mittels eines Vibrators (20) versetzt, der in der Nähe der Öffnung (25) des Hohlraumes (24) angeordnet ist und der durch einen Schwingungserzeuger (23) angeregt wird, der auf seiner Eigenfrequenz oder einer seiner Eigenfrequenzen angeregt wird, dadurch gekennzeichnet, daß der Vibrator die Form eines Bechers hat, der einen bauchigen Abschnitt, der mit dem hochfrequenten Schwingungserzeuger (23) gekoppelt ist, und einen röhrenförmigen Abschnitt, der dem hochfrequenten Schwingungserzeuger gegenüberliegt, mit einem kleineren Durchmesser als dem Durchmesser des bauchigen Abschnitts hat.

2. Verfahren nach Anspruch 1, dadurch gekennzeichnet, daß man das freie Ende (21) des besagten röhrenförmigen Abschnitts geringfügig in den besagten Hohlraum (24) einführt.

3. Verfahren nach Anspruch 1, dadurch gekennzeichnet, daß man einen Vibrator (20) verwendet, bei dem am freien Ende des röhrenförmigen Abschnitts ein Abstützungsflansch (26) vorgesehen ist, und daß man diesen Flansch (26) gegen das Material drückt, das die Öffnung (25) des Hohlraums (24) umgibt.

4. Verfahren nach Anspruch 1, angewendet auf einen durchgehenden Hohlraum, dadurch gekenzeichnet, daß man gegen eine zweite Öffnung (28), gegenüber der Öffnung (25), in deren Nähe der Vibrator (20) angeordnet ist, einen Reflektor (27) drückt, der eingerichtet ist, um die Kugeln (29) in den Hohlraum (24) zurückzuschicken.

5. Verfahren nach Anspruch 4, dadurch gekennzeichnet, daß man als Reflektor (27) eine Platte verwendet, die aus einem Metall oder einer Metallegierung besteht, das/die identisch mit dem/der des Vibrators ist.

6. Verfahren nach Anspruch 1, dadurch gekennzeichnet, daß man die Abmessungen des Vibrators (20) so festlegt, daß man einen Schwingungsknoten (30) in dem bauchigen Abschnitt und einen Schwingungsbauch am freien Ende des röhrenförmigen Abschnitts erhält.

7. Verfahren nach Anspruch 1, angewendet auf eine eingewalzte Röhre, dadurch gekennzeichnet, daß man durch eine zweite Öffnung (28), gegenüber der Öffnung (25) in deren Nähe der Vibrator (20) angeordnet ist, einen Pressluftstrahl injiziert, um den Bewegungsbereich der Kugeln (29) zu begrenzen.

8. Vorrichtung zur Oberflächenbehandlung und zum unter Druckvorspannung Setzen der Innenwand eines mindestens eine Öffnung umfassenden Hohlraums einer Röhre, einer Bohrung oder eines Loches, die/das in ein Werkstück eingearbeitet ist, zur Anwendung des Verfahrens nach Anspruch 1, die einen Vibrator (20), einen Schwingungserzeuger (23), der eingerichtet ist, um den Vibrator anzuregen, und ein Strahlmittel, das sich aus Kugeln (29) mit einem vorbestimmten Durchmesser zusammensetzt, umfaßt, wobei diese Kugeln dazu bestimmt sind, im Inneren des Hohlraumes (24) durch den Schwingungserzeuger in Resonanzschwingungen versetzt zu werden, wenn der Vibrator in der Nähe der Öffnung (25) dieses Hohlraumes montiert ist, dadurch gekennzeichnet, daß der Vibrator die Form eines Bechers hat, der einen bauchigen Abschnitt, der mit dem hochfrequenten Schwingungserzeuger gekoppelt ist, und einen röhrenförmigen Abschnitt, der dem hochfrequenten Schwingungserzeuger gegenüberliegt, mit einem kleineren Durchmesser als dem Durchmesser des bauchigen Abschnitts hat.

9. Vorrichtung nach Anspruch 8, dadurch gekennzeichnet, daß der Schwingungserzeuger eingerichtet ist , um den Vibrator auf seiner Eigenfrequenz oder einer seiner Eigenfrequenzen anzuregen.

10. Vorrichtung nach Anspruch 9, dadurch gekennzeichnet, daß der Vibrator (20) einen bauchigen Abschnitt (31) und einen röhrenförmigen Abschnitt (22) umfaßt, und daß seine Abmessungen so gewählt sind, daß sich in seinem bauchigen Abschnitt ein Schwingungsknoten (30) und an dem freien Ende seines röhrenförmigen Abschnitts ein Schwingungsbauch (32) ausbildet.

11. Vorrichtung nach Anspruch 10, dadurch gekennzeichnet, daß der röhrenförmige Abschnitt (22) ein freies Ende (21) hat, dessen transversale Ausdehnung geringfügig kleiner als die der Öffnung (25) des Hohlraums (24) ist.

12. Vorrichtung nach Anspruch 10, dadurch gekennzeichnet, daß der besagte röhrenförmige Abschnitt (22) einen Abstützungsflansch (26) an seinem freien Ende (21) umfaßt.

13. Vorrichtung nach Anspruch 8, dadurch gekennzeichnet, daß sie einen Reflektor (27) umfaßt, der eingerichtet ist, um gegen eine zweite Öffnung (28) des besagten Hohlraumes (24) gedrückt zu werden, die der Öffnung (25), in deren Nähe der Vibrator angeordnet ist, gegenüberliegt.

14. Vorrichtung nach Anspruch 13, dadurch gekennzeichnet, daß der Reflektor (27) aus einer Platte aus einem Metall oder aus einer Metall-Legierung besteht, das/die identisch mit dem/der des Vibrators ist.
